# EUROPÄISCHE PATENTSCHRIFT

(11) **EP 3 851 581 B1**
(45) Veröffentlichungstag und Bekanntmachung des Hinweises auf die Patenterteilung: **29.11.2023**
(21) Anmeldenummer: 21151490.6
(22) Anmeldetag: 14.01.2021
(51) Int. Cl.: E01C 5/06

(54) **PFLASTERSTEIN AUS BETON, FLÄCHENBELAG SOWIE VERFAHREN ZUM HERSTELLEN EINES PFLASTERSTEINS**
PAVING ELEMENT MADE OF CONCRETE, SURFACE COVERING AND METHOD FOR MANUFACTURING A PAVING STONE
PAVÉ EN BÉTON, REVÊTEMENT DE SOL ET PROCÉDÉ DE FABRICATION D'UN PAVÉ

(30) Priorität: 15.01.2020 DE 102020100860
(43) Veröffentlichungstag der Anmeldung: 21.07.2021
(73) Patentinhaber: Godelmann GmbH & Co. KG, 92269 Fensterbach (DE)
(72) Erfinder: Godelmann, Bernhard, 92245 Kümmersbruck (DE)
(74) Vertreter: Glück Kritzenberger Patentanwälte PartGmbB

(56) Entgegenhaltungen:
- EP-A2- 2 431 523
- DE-U1- 7 923 025
- DE-U1- 8 814 520

## Beschreibung

Die Erfindung betrifft einen Pflasterstein aus Beton in Form eines im Verbund verlegbaren Flächenelementes zur Erstellung eines Flächenbelages gemäß dem Oberbegriff des Patentanspruches 1, einen Flächenbelag durch im Verbund verlegte Pflastersteine gemäß dem Oberbegriff des Patentanspruches 11 sowie ein Verfahren zum Herstellen eines Pflastersteins gemäß Patentanspruch 12.

Pflastersteine sind aus dem Stand der Technik bestens bekannt. Oftmals besteht dabei der Wunsch, Pflastersteine mit einer natursteinähnlichen Optik zu schaffen.

Ein solcher Pflasterstein ist beispielsweise aus dem deutschen Gebrauchsmuster DE 81 31 881 U1 bekannt. Dieser Pflasterstein aus Beton hat eine etwa rechteckige Grundform und ein Flankenprofil, das hinter die Grundform zurückweicht. Dabei sind die Flanken von der Auflagefläche zur Oberseite des Pflastersteins hindurchgehend schräg nach innen geneigt und laufen zumindest an der Oberseite in einer unregelmäßigen Kontur aus. Dadurch weist der Pflasterstein in der Draufsicht von oben eine weiche, natursteinähnliche Kontur auf.

Aus dem amerikanischen Patent US 8,231,304 B2 ist ein Kunststein mit einem Basisabschnitt bekannt, wobei der Basisabschnitt als Quader für eine gemusterte, passende Anordnung des Plattensteins mit ähnlichen Plattensteinen geformt ist. Der Stein umfasst ferner einen oberen Abschnitt mit einer Oberfläche, die eine unregelmäßig geformte obere Kontur aufweist, die sich von der Basiskontur unterscheidet. Ferner umfasst der Stein einen Zwischenabschnitt, der den oberen Abschnitt mit dem Basisabschnitt verbindet. Der Zwischenabschnitt hat dabei eine geneigte Wand, die sich zwischen dem oberen Abschnitt und einer Seitenwand des Basisabschnitts erstreckt. Steine dieser Konstruktion können leicht in einem regelmäßigen, sich wiederholenden Muster angeordnet werden, um eine kontinuierliche Abdeckung einer Fläche zu erzeugen. Die unregelmäßigen oberen Konturen der Steine simulieren das Aussehen von Naturstein.

Ferner sind aus den Druckschriften EP 2 431 523 A2, DE 88 14 520 U1 und DE 79 23 025 bereits Betonsteinsysteme, insbesondere Rinnensteine, Rampensteine und Mehrzweck-Pflastersteine bekannt, die einen schräg zur Steinunterseite verlaufende ebene Steinoberseite aufweisen.

Die aus dem Stand der Technik bekannten Pflastersteine weisen zwar Stein für Stein eine natursteinähnliche Optik auf, im Verband ergeben sie jedoch trotzdem ein sehr geordnetes, regelmäßiges Erscheinungsbild.

Ausgehend davon ist es Aufgabe der Erfindung, einen Pflasterstein aus Beton in Form eines im Verbund verlegbaren Flächenelementes zur Erstellung eines Flächenbelages zu schaffen, der auch im Verband ein unregelmäßiges, natursteinähnliches Erscheinungsbild aufweist. Des Weiteren ist es Aufgabe der Erfindung, einen Flächenbelag mit einem unregelmäßigen, natursteinähnlichen Erscheinungsbild sowie ein Verfahren zum Herstellen von derartigen Pflastersteinen zu schaffen.

Die Aufgabe wird durch einen Pflasterstein aus Beton in Form eines im Verbund verlegbaren Flächenelementes zur Erstellung eines Flächenbelages gemäß Patentanspruch 1, einen Flächenbelag gemäß Patentanspruch 11 sowie ein Verfahren zum Herstellen des Pflastersteins aus Beton gemäß Patentanspruch 12 gelöst.

Gemäß einem ersten Aspekt betrifft die vorliegende Erfindung einen Pflasterstein aus Beton in Form eines im Verbund verlegbaren Flächenelementes zur Erstellung eines Flächenbelages. Der Pflasterstein umfasst dabei zumindest einen Pflastersteinkörper mit zumindest einer ebenen Pflastersteinunterseite und einer dieser gegenüberliegenden im Wesentlichen flachen Pflastersteinoberseite, wobei die ebene Pflastersteinunterseite im verlegten Zustand sich entlang einer Auflageebene erstreckt und wobei zumindest die Hälfte der Gesamtoberfläche der Pflastersteinoberseite eine zusammenhängende Trittfläche ausbildet, die sich entlang einer virtuellen Trittflächenebene erstreckt.

Der Pflasterstein zeichnet sich insbesondere dadurch aus, dass die Auflageebene und die virtuelle Trittflächenebene einen vorgegebenen, spitzen Winkel zwischen 0,5 und 10 Grad, insbesondere zwischen 2 und 10 Grad einschließen. Durch den erfindungsgemäß vorgegebenen, also gezielt eingestellten spitzen Winkel zwischen der Auflageebene und der virtuellen Trittflächenebne ergibt sich zumindest optisch eine Unregelmäßigkeit in einem Verband, in dem der Pflasterstein verlegt ist. Diese optische Unregelmäßigkeit ergibt den Eindruck einer Unordnung und verleiht dem Pflasterverband ein natursteinähnliches Erscheinungsbild. Die Pflastersteinunterseite ist von vier unteren Seitenkanten begrenzt, die eine rechteckige untere Kontur bilden, und die Pflastersteinoberseite von vier oberen Seitenkanten, die eine viereckige obere Kontur bilden. Erfindungsgemäß verläuft mindestens eine der oberen Seitenkanten derart zur benachbarten unteren Seitenkante, dass die in untere Kontur projizierte obere Seitenkante der oberen Kontur einen spitzen Winkel mit der benachbarten unteren Seitenkante der unteren Kontur einschließt.

In anderen Worten ist also die virtuelle Trittflächenebne bewusst schräg, d.h. insbesondere nicht parallel, zur Auflageebene ausgebildet. Insbesondere dann, wenn auf die im Verbund verlegten Pflastersteine Sonnenlicht auf einen solcherart erstellten Flächenbelag trifft, stellen sich neben der Natursteinoptik auch Licht- und/oder Schatteneffekte ein, die den Eindruck erwecken, der einzelne Pflasterstein liege leicht gekippt auf der Auflageebene. Dadurch wird der Natursteineffekt noch weitergehend verstärkt. Ein spitzer Winkel ist dabei ein Winkel größer als 0° aber kleiner als 90°. Durch den erfindungsgemäßen schrägen Verlauf der Trittflächenebene ergibt sich optisch eine Unregelmäßigkeit in einem Verband, in dem der Pflasterstein verlegt ist. Durch den Verlauf der oberen Seitenkante, deren Projektion einen spitzen Winkel mit der benachbarten unteren Seitenkante einschließt, in Kombination mit dem gezielt vorgegebenen spitzen Winkel zwischen der Auflageebene und der virtuellen Trittflächenebne ergibt sich eine weitergehend verstärkte Unregelmäßigkeit in einem Verband, in dem der Pflasterstein verlegt ist.

Gemäß einer vorteilhaften Ausführungsvariante kann dabei vorgesehen sein, dass die sich in der virtuellen Trittflächenebene erstreckende Trittfläche zumindest teilumfänglich nach innen in Richtung einer den Pflasterstein im Wesentlichen zentrisch vertikal auf der Pflastersteinunterseite durchdringenden Vertikalen gerückt ist.

Gemäß einer weiteren vorteilhaften Ausführungsvariante kann dabei vorgesehen sein, dass die Trittfläche zumindest teilumfänglich von einem Randabschnitt eingefasst ist, der die jeweils obere Seitenkante mit der Trittfläche verbindet.

Gemäß einer nochmals weiteren vorteilhaften Ausführungsvariante kann dabei vorgesehen sein, dass der Randabschnitt gegenüber der sich in der virtuellen Trittflächenebene erstreckende Trittfläche abgeschrägt ausgebildet ist.

Gemäß einer nochmals weiteren vorteilhaften Ausführungsvariante kann dabei vorgesehen sein, dass der Randabschnitt gegenüber der Auflageebene einen spitzen Winkel zwischen 2 und 45 Grad, bevorzugt zwischen 10 und 25 Grad, einschließt.

Gemäß einer nochmals weiteren vorteilhaften Ausführungsvariante kann dabei vorgesehen sein, dass die virtuelle Trittflächenebene zwischen 50% und 90%, vorzugsweise in etwa 80% der Gesamtoberfläche der Pflastersteinoberseite einnimmt.

Gemäß einer nochmals weiteren vorteilhaften Ausführungsvariante kann dabei vorgesehen sein, dass sich die Auflageebene und die virtuelle Trittflächenebene in ihrer jeweiligen seitlichen Verlängerung des Pflastersteins in einer Schnittgeraden in einem vorgegebenen, spitzen Winkel zwischen 0,5 und 10 Grad schneiden.

Gemäß einer nochmals weiteren vorteilhaften Ausführungsvariante kann dabei vorgesehen sein, dass die Schnittgerade parallel zur oberen Seitenkante der oberen Kontur und deren jeweilig benachbarten unteren Seitenkante der unteren Kontur verläuft.

Gemäß einer nochmals weiteren vorteilhaften Ausführungsvariante kann dabei vorgesehen sein, dass die Schnittgerade in einem vorgegebenen, spitzen Winkel zwischen 1 und 90 Grad zur oberen Seitenkante der oberen Kontur und deren jeweilig benachbarten unteren Seitenkante der unteren Kontur verläuft.

Vorteilhafterweise beträgt der vorgegebene spitze Winkel zwischen 0,5° und 10°, vorzugsweise zwischen 2° und 7,5°, besonders vorzugsweise etwa 3° bis 5°. Kleinere als die genannten spitzen Winkel führen zu einem kaum oder nur noch schwach erkennbaren Effekt, so dass das natursteinähnliche Erscheinungsbild eingebüßt wird. Größere als die genannten Neigungswinkel führen hingegen zu sehr breiten Fugen, die optisch nicht mehr ansprechend sind und die Begehbarkeit bzw. Befahrbarkeit des Pflasterverbands beeinträchtigen.

Vorteilhafterweise besteht der untere Pflastersteinabschnitt aus Kernbeton und der obere Pflastersteinabschnitt in einem unteren Bereich aus Kernbeton und in einem oberen Bereich aus Vorsatzbeton. Lediglich der oberste Bereich des Pflastersteins besteht also aus Vorsatzbeton, der Rest aus Kernbeton. Der Kernbeton ist dabei für die zu erwartende Last auf dem Pflasterstein ausgelegt, während der Vorsatzbeton die Oberflächenbeschaffenheit bestimmt, beispielsweise in Bezug auf die Optik und/oder die Griffigkeit.

Vorteilhaft ist es, wenn der untere Pflastersteinabschnitt von der Steinunterseite, der Grenzfläche zwischen dem oberen Pflastersteinabschnitt und dem unteren Pflastersteinabschnitt sowie vier Umfangsseiten begrenzt ist und der Pflastersteinkörper an zumindest zwei der Umfangsseiten Abstandselemente aufweist. Die Abstandselemente sind dabei mit Abstandselementen oder Umfangsseiten der benachbarten Pflastersteine im verlegten Zustand des Pflastersteins im Verbund in Kontakt bringbar, wodurch die Abstände zwischen den unteren Pflastersteinabschnitten im Pflasterverband genau festgelegt sind. Durch Variation der Tiefe der Abstandselemente, also durch Variation des Abstands, der durch die Abstandselemente geschaffen wird, werden auch die Fugen zwischen den unteren Pflastersteinabschnitten und damit die Fugen zwischen den Steinoberseiten variiert, was wiederum die Unregelmäßigkeit des Pflasterverbands und damit die natursteinähnliche Optik unterstützt.

Ferner wird ein Flächenbelag vorgeschlagen, umfassend eine Vielzahl von verlegten Pflastersteinen. Erfindungsgemäß ist zumindest einer der Pflastersteine gemäß der vorangegangenen Beschreibung ausgebildet. Dieser zumindest eine Pflasterstein zeichnet sich insbesondere dadurch aus, dass die Auflageebene und die virtuelle Trittflächenebene einen vorgegebenen, spitzen Winkel zwischen 0,5 und 10 Grad einschließen. Durch diesen Verlauf der Trittflächenebene ergibt sich eine Unregelmäßigkeit in dem Pflasterverband, die den Eindruck einer Unordnung ergibt und dem Pflasterverband ein natursteinähnliches Erscheinungsbild verleiht. Die Pflastersteine lassen sich aber immer noch leicht verlegen, da sie ein vorgegebenes Rastermaß aufweisen können. Man erhält also eine natursteinähnliche Optik ohne die Schwierigkeiten beim Verlegen von echten Natursteinen.

Vorteilhafterweise weist der Pflasterverband zumindest zwei unterschiedliche Pflastersteinformate auf, d.h. zwei Pflastersteinarten, die sich lediglich in dem spitzen Winkel der Auflageebene zu der virtuellen Trittflächenebene unterscheiden. Beispielsweise kann das erste Pflastersteinformat einen vorgegebenen spitzen Winkel von ca. 3° oder 4° Grad zwischen der Auflageebene und der virtuellen Trittflächenebene einschließen und das zweite Pflastersteinformat einen vorgegebenen spitzen Winkel von ca. 6° Grad. Verschiedene Formate von Pflastersteinen lockern dabei das Erscheinungsbild des Pflasterverbands auf und unterstützen die natursteinähnliche Optik. Selbstverständlich ist auch ein Pflasterverband mit drei oder mehr Pflastersteinformaten herstellbar.

Vorteilhaft ist es, wenn zumindest zwei der Pflastersteine und/oder Pflastersteinformate derart ausgebildet sind, dass ihre Pflastersteinkörper an zumindest zwei der Umfangsseiten Abstandselemente aufweisen und diese Abstandselemente voneinander verschieden sind. Dann werden unterschiedlich breite Fugen zwischen den Steinoberseiten benachbarter Pflastersteine geschaffen, die das natursteinähnliche Erscheinungsbild des Pflasterverbands weiter verstärken.

Es ist von Vorteil, wenn der Pflasterverband ein Flechtverband und/oder ein römischer Verband ist. Durch das Abwechseln von Pflastersteinen unterschiedlicher Formate in diesen Verbänden ergibt sich ebenfalls eine Unregelmäßigkeit, die die natursteinähnliche Optik des Pflasterverbands unterstützt.

Des Weiteren wird ein Verfahren zum Herstellen des erfindungsgemäßen eines Pflastersteins aus Beton vorgeschlagen. Dabei wird eine Schalung bereitgestellt, die einen Hohlraum begrenzt, wobei der Hohlraum einen Steinkörperabschnitt umfasst, der dem Pflastersteinkörper des Pflastersteins entspricht. Die Schalung kann dabei in verschiedenen, dem Fachmann bekannten Arten bereitgestellt werden. Sie wirkt dabei als Negativ für den Pflastersteinkörper des Pflastersteins. Zum Herstellen des Pflastersteins aus Beton wird dann Beton in die Schalung eingebracht, der Beton verdichtet und ausgehärtet und die Schalung vom Beton entfernt. Bei dem erfindungsgemäßen Verfahren wird zumindest die Hälfte der Gesamtoberfläche einer Pflastersteinoberseite als zusammenhänge Trittfläche verdichtet, die sich entlang einer virtuellen Trittflächenebene erstreckt, indem die virtuelle Trittflächenebene in einem vorgegebenen, spitzen Winkel zwischen 0,5 und 10 Grad zur Auflageebene hergestellt wird. Die Trittflächeneben wird als gezielt schief, nämlich insbesondere in einem spitzen Winkel zwischen 0,5 und 10 Grad, zur Auflageebne hergestellt.

Erfindungsgemäß ist der Pflasterstein gemäß der vorangegangenen Beschreibung ausgebildet. Das bedeutet, dass der Steinkörperabschnitt des Hohlraums, der von der Schalung begrenzt ist, derart ausgebildet ist, dass der sich nach dem Ausschalen des ausgehärteten Betons ergebende Pflasterstein aus Beton in Form eines im Verbund verlegbaren Flächenelementes zur Erstellung eines Flächenbelages ausgebildet ist. Der Pflasterstein umfasst dabei zumindest einen Pflastersteinkörper mit zumindest einer ebenen Pflastersteinunterseite und einer dieser gegenüberliegenden im Wesentlichen flachen Pflastersteinoberseite, wobei die ebene Pflastersteinunterseite im verlegten Zustand sich entlang einer Auflageebene erstreckt und wobei zumindest die Hälfte der Gesamtoberfläche der Pflastersteinoberseite eine zusammenhängende Trittfläche ausbildet, die sich entlang einer virtuellen Trittflächenebene erstreckt.

Der solcherart hergestellte Pflasterstein zeichnet sich insbesondere dadurch aus, dass die Auflageebene und die virtuelle Trittflächenebene einen vorgegebenen, spitzen Winkel zwischen 0,5 und 10 Grad einschließen. Die Unregelmäßigkeit des sich so ergebenden Pflastersteins erweckt den Eindruck einer Unordnung und verleiht dem Pflasterverband ein natursteinähnliches Erscheinungsbild.

Vorteilhafterweise umfasst der Hohlraum ferner einen Einbringabschnitt, der sich an den Steinkörperabschnitt anschließt und insbesondere die Form eines Prismas mit einer Grundfläche, die der Steinoberseite entspricht, aufweist. Über den Einbringabschnitt kann der Beton in die Schalung eingebracht werden, ein Überlaufen des Betons, auch wenn nur geringfügig mehr Beton eingebracht wurde als in den Hohlraum passt, wird damit beispielsweise vermieden. Darüber hinaus kann der Beton mit einem Stempel in Form einer Druckplatte verdichtet werden, wobei der Stempel mit dem Einbringabschnitt abschließt. Der Stempel hat also vorzugsweise ebenfalls eine Grundfläche, die der Steinoberseite entspricht und passt damit passgenau in den Einbringabschnitt. Insbesondere wird die Steinoberseite derart mit dem Stempel verdichtet, dass zumindest die Hälfte der Gesamtoberfläche der Pflastersteinoberseite als zusammenhängende Trittfläche ausbildet wird, die sich entlang einer virtuellen Trittflächenebene erstreckt. Ferner wird der Stempel auf die Oberseite des Pflastersteins in einem vorgegeben spitzen Winkel zwischen 0,5 und 10 Grad bezogen auf die Auflageebene auf die virtuelle Trittflächenebene gepresst.

Es ist auch von Vorteil, wenn zunächst Kernbeton in die Schalung eingebracht wird. Der Kernbeton sorgt dabei beim Pflasterstein für die nötige Belastbarkeit, kann aber relativ grob ausgeführt sein, da er später nicht sichtbar sein wird. Vorzugsweise wird der Kernbeton sodann vorverdichtet, beispielsweise durch Rütteln. Anschließend wird Vorsatzbeton in die Schalung eingebracht, der insbesondere die gewünschte Oberflächenoptik und -struktur des Pflastersteins ausbildet. Nach dem Einbringen des Vorsatzbetons wird der Beton derart verdichtet, dass die virtuelle Trittflächenebene in einem vorgegeben spitzen Winkel zwischen 0,5 und 10 Grad bezogen auf die Auflageebene hergestellt wird. Schließlich werden sämtliche Schichten, also Kernbeton und Vorsatzbeton, ausgehärtet.

Die Ausdrucke "näherungsweise", "im Wesentlichen" oder "etwa" bedeuten im Sinne der Erfindung Abweichungen vom jeweils exakten Wert um +/- 10%, bevorzugt um +/- 5% und/oder Abweichungen in Form von für die Funktion unbedeutenden Änderungen.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird im Folgenden anhand der Figuren an Ausführungsbeispielen näher erläutert. Es zeigen:
- Fig. 1a: eine perspektivische Ansicht einer beispielhaften Ausführungsvariante eines nicht erfindungsgemäßen Pflastersteins,
- Fig. 1b: eine Draufsicht auf den beispielhaften Pflasterstein aus Figur 1a,
- Fig. 1c: einen Längsschnitt durch den beispielhaften Pflasterstein aus Figuren 1a und 1b entlang dem Schnitt A-A,
- Fig. 2a - 2d: Längsschnitte durch den beispielhaften Pflasterstein aus Figuren 1a-1c bei verschiedenen Schritten seiner Herstellung,
- Fig. 3a: eine Draufsicht auf ein weiteres Ausführungsbeispiel eines nicht erfindungsgemäßen Pflastersteins,
- Fig. 3b: einen Längsschnitt durch den Pflasterstein aus Figur 3a,
- Fig. 4a: eine perspektivische Ansicht einer beispielhaften Ausführungsvariante eines erfindungsgemäßen Pflastersteins,
- Fig. 4b: eine Draufsicht auf den beispielhaften Pflasterstein aus Figur 4a,
- Fig. 4c: einen Längsschnitt durch den beispielhaften Pflasterstein aus Figuren 4a und 4b entlang dem Schnitt A-A,
- Fig. 5a - 5h: Darstellungen der unteren und oberen Kontur von verschiedenen Ausführungsformen eines Pflastersteins gemäß den Figuren 4a bis 4c, und
- Fig. 6a - 6d: Darstellungen der unteren und oberen Kontur von verschiedenen weiteren Ausführungsformen eines erfindungsgemäßen Pflastersteins.

Für gleiche oder gleich wirkende Elemente der Erfindung werden in den Figuren identische Bezugszeichen verwendet. Ferner werden der Übersichtlichkeit halber nur Bezugszeichen in den einzelnen Figuren dargestellt, die für die Beschreibung der jeweiligen Figur erforderlich sind.

Figur 1a zeigt eine beispielhafte Ausführungsvariante eines Pflastersteins 1 aus Beton 12, 13 in Form eines im Verbund verlegbaren Flächenelementes zur Erstellung eines Flächenbelags in einer perspektivischen Ansicht. Der beispielhafte Pflasterstein 1 besteht dabei aus einem Pflastersteinkörper 2, der einen unteren Pflastersteinabschnitt 3 und einen daran anschließenden oberen Pflastersteinabschnitt 4 umfasst. Zwischen dem unteren Pflastersteinabschnitt 3 und dem oberen Pflastersteinabschnitt 4 ist dabei eine Grenzfläche 5 ausgebildet, die als gestrichelte Linie in den Figuren angedeutet ist.

Der untere Pflastersteinabschnitt 3 kann dabei beispielsweise im Wesentlichen quaderförmig ausgebildet sein und eine Pflastersteinunterseite 6 aufweisen bzw. ausbilden. Dabei kann die Pflastersteinunterseite 6 im Zusammenhang einer beispielhaften quaderförmigen Ausbildung von vier unteren Seitenkanten 7 begrenzt sein, die dann eine im Wesentlichen rechteckige untere Kontur 8 bilden. Für den Fall, dass die vier unteren Seitenkanten 7 gleich lang sind, ist die untere Kontur 8 quadratisch.

Jedoch ist der untere Pflastersteinabschnitt 3 nicht auf die hier beispielhaft quaderförmige Geometrie bzw. Struktur des unteren Pflastersteinabschnittes 3 beschränkt, sondern kann auch jedwede weitere runde und/oder unrunde Kontur 8 als geometrische Struktur aufweisen. Beispielsweise kann der untere Pflastersteinabschnitt 3 auch in Draufsicht eine drei- oder mehreckige, d.h. polygonale, untere Kontur 8 aufweisen. Auch eine Kombination aus runden sowie unrunden unteren Konturabschnitten ist möglich und denkbar. Wesentlich hierbei ist lediglich, dass die Pflastersteinunterseite 6 im Wesentlichen eben, also planar, ausgebildet ist und sich im verlegten Zustand des Pflastersteins 1 entlang einer Auflageebene AE erstreckt.

An die Grenzfläche 5 benachbart und kontaktschlüssig anschließend ist dabei der obere Pflastersteinabschnitt 4 vorgesehen, der eine zur unteren Kontur 8 identische obere Kontur 11 ausbilden kann. In anderen Worten kann also vorgesehen sein, dass die obere und untere Kontur 8, 11 in Draufsicht kongruent, insbesondere identisch, ausgebildet sind.

Dabei kann zu der ebenen Pflastersteinunterseite 6 gegenüberliegend eine im Wesentlichen flache Pflastersteinoberseite 9 vorgesehen sein. Die Pflastersteinoberseite 9 kann dabei an dem oberen Pflastersteinabschnitt 4, und zwar der Grenzfläche 5 gegenüberliegend, vorgesehen, insbesondere ausgebildet sein. Hierbei kann die Pflastersteinoberseite 9 im Zusammenhang einer beispielhaften quaderförmigen Ausbildung von vier oberen Seitenkanten 10 seitlich begrenzt sein, die dann eine im Wesentlichen rechteckige obere Kontur 11 bilden. Für den Fall, dass die vier oberen Seitenkanten 10 gleich lang sind, kann auch die obere Kontur 11 quadratisch ausgebildet sein.

Wie bereits im Zusammenhang des unteren Pflastersteinabschnitts 3 erläutert, ist auch der obere Pflastersteinabschnitt 4 nicht auf die hier beispielhaft quaderförmige Struktur bzw. Geometrie des oberen Pflastersteinabschnittes 4 beschränkt, sondern kann auch jedwede weitere runde und/oder unrunde obere Kontur 11 als geometrische Struktur aufweisen.

Beispielsweise kann der obere Pflastersteinabschnitt 4 auch in Draufsicht eine drei- oder mehreckige, d.h. polygonale, obere Kontur 11 aufweisen. Auch eine Kombination aus runden sowie unrunden Konturabschnitten ist möglich und denkbar. Wesentlich im Zusammenhang der flachen Pflastersteinoberseite 9 ist jedoch, dass diese gegenüberliegend der Pflastersteinunterseite 6 vorgesehen ist und zumindest die Hälfte der Gesamtoberfläche der Pflastersteinoberseite 9 eine zusammenhängende Trittfläche TF ausbildet, die sich entlang einer virtuellen Trittflächenebene TFE erstreckt.

Der obere Pflastersteinabschnitt 4 bildet also eine nach dem Verlegen des Pflastersteins 1 sichtbare Pflastersteinoberseite 9 aus, die insbesondere im Bereich der virtuellen Trittflächenebene TFE begangen und/oder befahren werden kann, und die zusammenhängende Trittfläche TF zumindest die Hälfte der Gesamtoberfläche der Pflastersteinoberseite 9 einnimmt.

Dabei kann vorgesehen sein, dass die sich in der virtuellen Trittflächenebene TFE erstreckende Trittfläche TF zumindest teilumfänglich nach innen in Richtung einer den Pflasterstein 1 vorteilhaft zentrisch vertikal auf der Pflastersteinunterseite 6 durchdringenden Vertikalen V gerückt ist. Die Trittfläche TF kann hierbei in diesem Bereich von einem Randabschnitt RA eingefasst sein, der in diesem Bereich die Pflastersteinoberseite 9 ausgebildet, und die jeweils obere Seitenkante 11 mit der Trittfläche TF verbindet. In anderen Worten kann also die Trittfläche TF zumindest abschnittsweise, also teilumfänglich, von einem Randabschnitt RA umrandet, bzw. eingefasst sein. Vorteilhaft kann vorgesehen sein, dass die Trittfläche TF vollumfänglich von einem Randabschnitt RA umrandet, bzw. eingefasst ist. Der Randabschnitt RA kann gegenüber der sich in der virtuellen Trittflächenebene TFE erstreckende Trittfläche TF abgeschrägt ausgebildet sein.

Mehr im Detail kann der Randabschnitt RA gegenüber der Auflageebene AE einen spitzen Winkel β zwischen 5 und 45 Grad, bevorzugt zwischen 10 und 25 Grad, einschließen.

Insbesondere kann die virtuelle Trittflächenebene TFE zwischen 50% und 90%, vorteilhaft in etwa 80% der Gesamtoberfläche der Pflastersteinoberseite 9 einnehmen. Ferner kann die Pflastersteinoberseite 9 zumindest im Bereich der Trittfläche TF aufgeraut und/oder bossiert und/oder glatt bzw. eben, d.h. plan, ausgebildet sein.

Der Pflasterstein 1 zeichnet sich insbesondere dadurch aus, dass die Auflageebene AE und die virtuelle Trittflächenebene TFE einen vorgegebenen, spitzen Winkel α zwischen 0,5 und 10 Grad einschließen, insbesondere zwischen 2 und 10 Grad. Durch den erfindungsgemäß vorgegebenen, also gezielt eingestellten spitzen Winkel α zwischen der Auflageebene AE und der virtuellen Trittflächenebne TFE ergibt sich zumindest optisch eine Unregelmäßigkeit in einem Verband, in dem der Pflasterstein 1 verlegt ist. Diese optische Unregelmäßigkeit ergibt den Eindruck einer Unordnung und verleiht dem Pflasterverband ein natursteinähnliches Erscheinungsbild. In anderen Worten ist also die virtuelle Trittflächenebne TFE bewusst schräg, d.h. insbesondere nicht parallel, zur Auflageebene AE ausgebildet. Insbesondere dann, wenn auf die im Verbund verlegten Pflastersteine 1 Sonnenlicht auf einen solcherart erstellten Flächenbelag trifft, stellen sich neben der Natursteinoptik auch Licht- und/oder Schatteneffekte ein, die den Eindruck erwecken, der einzelne Pflasterstein 1 liege leicht gekippt auf der Auflageebene AE. Dadurch wird der Natursteineffekt noch weitergehend verstärkt.

Insbesondere schneiden sich die Auflageebene AE und die virtuelle Trittflächenebene TFE in ihrer jeweiligen seitlichen Verlängerung des Pflastersteins 1 in einer Schnittgeraden SG (in Figur 1b dargestellt) in einem vorgegebenen, spitzen Winkel α zwischen 0,5 und 10 Grad. Die Schnittgerade SG kann dabei parallel zur oberen Seitenkante 10 der oberen Kontur 11 und deren jeweilig benachbarten unteren Seitenkante 7 der unteren Kontur 8 verlaufen. Alternativ kann die Schnittgerade SG auch in einem vorgegebenen, spitzen Winkel Ω zwischen 1 und 90 Grad zur oberen Seitenkante 10 der oberen Kontur 11 und deren jeweilig benachbarten unteren Seitenkante 7 der unteren Kontur 8 verlaufen. In Figur 1b ist mit einer strichlierten Schnittgeraden SG' eine Ausführungsvariante gezeigt, die parallel zu der oberen und deren benachbarten unteren Seitenkante 7, 10 verläuft und mit der Schnittgeraden SG" eine Ausführungsvariante, die in einem vorgegebenen, spitzen Winkel Ω zwischen 1 und 89 Grad, zur oberen und deren benachbarten unteren Seitenkante 7, 10 verläuft.

Figuren 2a bis 2d zeigen Längsschnitte durch den Pflasterstein 1 aus Figuren 1a bis 1d bei verschiedenen Schritten seiner Herstellung. Zunächst wird, wie in Figur 2a dargestellt, eine Schalung 18 bereitgestellt, die einen Hohlraum 19 begrenzt. Der Hohlraum 19 umfasst dabei einen Steinkörperabschnitt 19.1, der dem Pflastersteinkörper 2 des Pflastersteins 1 entspricht. Das heißt, die Schalung 18 ist das Negativ für den Pflastersteinkörper 2. An den Steinkörperabschnitt 19.1 schließt sich ein Einbringabschnitt 19.2 des Hohlraums 19 an, über den Beton in die Schalung 18 eingebracht wird und der auch beim Verdichten des Betons wichtig ist. Der Einbringabschnitt 19.2 weist dabei die Form eines Prismas auf, wobei die Grundfläche des Prismas der Steinoberseite 9 entspricht.

In die Schalung 18 wird zuerst Kernbeton 12 eingebracht. Die Schalung 18 mit eingebrachtem Kernbeton 12 ist dabei in Figur 2b dargestellt. Vorzugsweise wird der Kernbeton 12 sodann vorverdichtet. Anschließend wird Vorsatzbeton 13 in die Schalung 18 eingebracht, wobei die Schalung 18 mit eingebrachtem Vorsatzbeton 13 in Figur 2c dargestellt ist. Alternativ zum Einbringen von Kernbeton 12 und Vorsatzbeton 13 kann auch lediglich eine Art Beton eingebracht werden. Dies beeinflusst die Qualität, das Erscheinungsbild und/oder den Preis des Pflastersteins 1.

Sodann wird der in die Schalung 18 eingebrachte Beton verdichtet. Dies erfolgt vorzugsweise mittels eines Stempels 20, wie in Figur 2d dargestellt. Der Stempel 20 schließt dabei passgenau mit dem Einbringabschnitt 19.2 ab. Das heißt, die Grundfläche des Stempels 20 entspricht ebenfalls der Pflastersteinoberseite 9. Die Unterseite des Stempels 20 kann dabei als Druckplatte ausgebildet sein, die glatt sein kann und/oder Ecken aufweisen kann, die eine Abrundung der Kanten des Pflastersteins 1 bewirken und/oder ein Muster aufweisen kann, das der Pflastersteinoberseite 9 ein entsprechendes Muster verleiht.

Insbesondere wird die Pflastersteinoberseite 9 derart mit dem Stempel 20 verdichtet, dass zumindest die Hälfte der Gesamtoberfläche der Pflastersteinoberseite 9 als zusammenhängende Trittfläche TF ausbildet wird, die sich entlang einer virtuellen Trittflächenebene TFE erstreckt. Ferner wird der Stempel 20 auf die Pflastersteinoberseite 9 in einem vorgegeben spitzen Winkel α zwischen 0,5 und 10 Grad bezogen auf die Auflageebene AE auf die virtuelle Trittflächenebene TFE gepresst. Schließlich, nach dem Verdichten und Aushärten des Betons, wird die Schalung 18 vom Beton bzw. vom fertigen Pflasterstein 1 entfernt.

Die Figuren 3a und 3b zeigen eine Draufsicht auf bzw. einen Längsschnitt durch ein weiteres Ausführungsbeispiel eines Pflastersteins 1. Der Pflastersteinkörper 2 dieses Pflastersteins 1 weist an zwei der vier Umfangsseiten 23, die zusammen mit der Steinunterseite 6 und der Grenzfläche 5 den unteren Pflastersteinabschnitt 3 begrenzen, Abstandselemente 24 auf. Die Abstandselemente 24 sind dabei an zwei benachbarten Umfangsseiten 23 angeordnet und einteilig mit dem Pflastersteinkörper 2 ausgeführt. Beim Verlegen von Pflastersteinen 1 mit Abstandselementen 24 werden diese derart verlegt, dass die Abstandselemente 24 die unteren Pflastersteinabschnitte 3 der jeweils benachbarten Pflastersteine 1 berühren. Durch eine Variation der Dicke der Abstandselemente 24 lassen sich ebenfalls unterschiedlich breite Fugen 22 zwischen den Pflastersteinen 1 erzielen. Hiermit kann der natursteinähnliche Eindruck des Pflasterverbands 21 noch verstärkt werden.

Gemäß derbeispielhaften Ausführungsvariante der Figuren 4a bis 4c ist die Steinoberseite 9 dabei von vier oberen Seitenkanten 10 begrenzt, die eine viereckige obere Kontur 11 bilden. Die Steinoberseite 9 ist auch in der in Figur 4b dargestellten Draufsicht auf den Pflasterstein 1 gut erkennbar. Auch bei den Ausführungsvarianten der Figuren 4a bis 4c bzw. 5a bis 5h sowie 6a bis 6d schließen dabei die Auflageebene AE und die virtuelle Trittflächenebene TFE einen vorgegebenen, spitzen Winkel α zwischen 0,5 und 10 Grad, insbesondere zwischen 2 und 10 Grad ein. In den Figuren 5a bis 5h bzw. 6a bis 6d ist die untere Kontur 8 gestrichelt und die projizierte obere Kontur 11 als durchgehende Linie dargestellt. Dort, wo die untere Kontur 8 mit der projizierten oberen Kontur 11 übereinstimmt, wird lediglich die durchgehende Linie dargestellt.

Die projizierte obere Kontur 11 ist vollständig in der unteren Kontur 8 aufgenommen, das heißt, die obere Kontur 11 steht nicht über die untere Kontur 8 hervor. Die Pflastersteine 1 können also gemäß ihrer unteren Kontur 8 im Verband verlegt werden. Die Fugen, die sich im Verband zwischen den oberen Konturen 11 benachbarter Pflastersteine 1 ergeben, sind dabei mindestens so breit wie, üblicherweise jedoch breiter als, die Fugen zwischen den entsprechenden unteren Konturen 8 benachbarter Pflastersteine 1.

Neben dem gezielt vorgegebenen spitzen Winkel α zwischen der Auflageebene AE und der virtuellen Trittflächenebene TFE verläuft des Weiteren eine der oberen Seitenkanten 10 - in Figur 4b - derart zur benachbarten unteren Seitenkante 7, dass die projizierte obere Seitenkante 10 einen spitzen Winkel µ mit der benachbarten unteren Seitenkante 7 einschließt. Unter der zu einer oberen Seitenkante 10 benachbarten unteren Seitenkante 7 wird dabei diejenige untere Seitenkante 7 verstanden, deren Mittelpunkt den geringsten Abstand zum Mittelpunkt der projizierten oberen Seitenkante 10 hat. In dem Fall, dass eine projizierte obere Seitenkante 10 mit einer unteren Seitenkante 7 zusammenfällt, ist diese untere Seitenkante 7 auch die benachbarte untere Seitenkante 7 zur oberen Seitenkante 10.

Der spitze Winkel µ ist größer als 0° aber kleiner als 90°. Vorzugsweise entspricht der spitze Winkel µ jedoch einem vorgegebenen Neigungswinkel, der zwischen 2° und 5°, vorzugsweise zwischen 3° und 4° und besonders vorzugsweise etwa 3,5° beträgt. In den Figuren ist der spitze Winkel µ stark vergrößert dargestellt, um die Erkennbarkeit zu verbessern.

Durch den Verlauf der oberen Seitenkante 10, deren Projektion einen spitzen Winkel µ mit der benachbarten unteren Seitenkante 7 einschließt, in Kombination mit dem gezielt vorgegebenen spitzen Winkel α ergibt sich eine weitergehend verstärkte Unregelmäßigkeit in einem Verband, in dem der Pflasterstein 1 verlegt ist. Weisen auch noch weitere Pflastersteine 1 des Verbands obere Seitenkanten 10 auf, die derart zu den benachbarten unteren Seitenkanten 7 verlaufen, dass die projizierten oberen Seitenkanten 10 spitze Winkel µ mit den unteren Seitenkanten 7 einschließen sowie mit dem gezielt vorgegebenen spitzen Winkel o zwischen der Auflageebene AE und der virtuellen Trittflächenebene TFE, ergeben sich viele derartige Unregelmäßigkeiten, die den Eindruck einer Unordnung ergeben und dem Pflasterverband ein natursteinähnliches Erscheinungsbild verleihen. Dabei sind die unteren Konturen 8 der Pflastersteine 1 rechteckig, so dass ein einfaches Verlegen der Pflastersteine 1 möglich ist.

Der obere Pflastersteinabschnitt 4 ist von der Steinoberseite 9, der Grenzfläche 5 zwischen dem oberen Pflastersteinabschnitt 4 und dem unteren Pflastersteinabschnitt 3 sowie vier Flanken 14 begrenzt. Die Flanken 14 weisen dabei vier Ecken auf. Je nach dem Verlauf der oberen Seitenkanten 10 sind die Flanken 14 ebene Vierecke 15 oder schiefe Vierecke 16. Schiefe Vierecke 16 sind dabei Vierecke, deren vier Ecken nicht in einer Ebene liegen. Die schiefen Vierecke 16 werden dabei aus zwei zusammenhängenden ebenen Dreiecken 17 gebildet. Dabei sind prinzipiell zwei verschiedene Konfigurationen denkbar, so dass der obere Pflastersteinabschnitt 4 im Bereich des schiefen Vierecks 16 konkav oder konvex ist. Um scharfe Kanten zu vermeiden wird vorzugsweise die in Figur 1a gezeigte Konfiguration gewählt, bei der der obere Pflastersteinabschnitt 4 konvex ist.

Das eine Dreieck 17 ist dabei parallel zu der Vertikalen V. Das andere Dreieck 17 liegt hingegen in einer Ebene, die die Vertikale V schneidet. Durch die schräge Ausrichtung dieses Teils der Flanke 14 ergibt sich eine verbreiterte Fuge zum benachbarten Pflasterstein 1 im Pflasterverband, die die natursteinähnliche Optik des Pflasterverbands unterstützt

Figur 4c zeigt einen Längsschnitt durch den Pflasterstein 1 entlang der in Figur 4b gezeigten Linie A - A'. Die Grenzfläche 5 zwischen dem unteren Pflastersteinabschnitt 3 und dem oberen Pflastersteinabschnitt 4 ist dabei wiederum als gestrichelte Linie dargestellt. Wie in Figur 4c dargestellt, besteht der gesamte untere Pflastersteinabschnitt 3 sowie ein unterer Bereich des oberen Pflastersteinabschnitts 4 aus Kernbeton 12, während ein oberer Bereich des oberen Pflastersteinabschnitts 4 aus Vorsatzbeton 13 besteht. Der Kernbeton 12 ist dabei für die zu erwartende Last auf dem Pflasterstein 1 ausgelegt, während der Vorsatzbeton 13 die Beschaffenheit der Steinoberseite 9 bestimmt, beispielsweise in Bezug auf die Optik und/oder die Griffigkeit.

Die Figuren 5a bis 5h zeigen beispielsweise Darstellungen der unteren Kontur 8 und projizierten oberen Kontur 11 von verschiedenen Ausführungsformen eines Pflastersteins 1. Die untere Kontur 8, die gestrichelt dargestellt ist, ist dabei in den Figuren 5a bis 5h gleich. Entsprechende Ausführungsformen von Pflastersteinen 1 lassen sich allerdings auch auf Pflastersteine 1 mit anderen unteren Konturen 8 übertragen, insbesondere auch auf Pflastersteine 1 mit quadratischen unteren Konturen 8.

In Figuren 5a und 5b fallen jeweils drei der projizierten oberen Seitenkanten 10 mit den ihnen benachbarten unteren Seitenkanten 7 zusammen. Die vierte projizierte obere Seitenkante 10 schließt mit der ihr benachbarten unteren Seitenkante 7 einen spitzen Winkel µ ein, wobei der spitze Winkel µ in den Figuren vergrößert dargestellt ist und zwischen 2° und 5°, vorzugsweise zwischen 3° und 4°, besonders vorzugsweise ungefähr 3,5° betragen soll. In Figur 5a ist dabei die der vierten projizierten oberen Seitenkante 10 benachbarte untere Seitenkante 7 eine kurze Kante des Rechtecks, in Figur 5b eine lange Kante des Rechtecks.

Figuren 5c und 5d zeigen zwei Ausführungsformen von Pflastersteinen 1, bei denen genau zwei der projizierten oberen Seitenkanten 10 einen spitzen Winkel µ mit den ihnen benachbarten unteren Seitenkanten 7 einschließen. In Figur 5c sind dies obere Seitenkanten 10, die an einer Ecke aneinandergrenzen, in Figur 5d sind es sich gegenüberliegende obere Seitenkanten 10.

Die in Figuren 5e und 5f gezeigten Pflastersteine 1 haben genau drei obere Seitenkanten 10, die derart ausgebildet sind, dass die projizierte obere Seitenkante 10 einen spitzen Winkel µ mit der ihr benachbarten unteren Seitenkante 7 einschließt. Hier sind verschiedene Variationen möglich, insbesondere in Bezug auf die Drehrichtung, in der die projizierte obere Seitenkante 10 in Bezug auf die ihr benachbarte untere Seitenkante 7 gedreht ist.

Des Weiteren zeigen Figuren 5g und 5h Pflastersteine 1 mit genau vier oberen Seitenkanten 10, die derart ausgebildet sind, dass die projizierte obere Seitenkante 10 einen spitzen Winkel µ mit der ihr benachbarten unteren Seitenkante 7 einschließt. Auch hier sind verschiedene Variationen möglich, beispielsweise kann, wie in Figur 5g gezeigt, die obere Kontur 11 ein Rechteck sein, das im Vergleich zur unteren Kontur 8 gedreht ist. Die obere Kontur 11 kann aber auch ein unsymmetrisches Viereck sein, wie beispielhaft in Figur 5h gezeigt.

Die in Figuren 6a bis 6d gezeigten Ausführungsformen eines Pflastersteins 1 weisen neben oberen Seitenkanten 10, die derart ausgebildet sind, dass die projizierte obere Seitenkante 10 mit der benachbarten unteren Seitenkante 7 einen spitzen Winkel µ einschließt, und/oder oberen Seitenkanten 10, die derart ausgebildet sind, dass die projizierte obere Seitenkante 10 mit der benachbarten unteren Seitenkante 7 übereinstimmt, auch obere Seitenkanten 10 auf, die derart ausgebildet sind, dass die projizierte obere Seitenkante 10 parallel, aber verschoben zur benachbarten unteren Seitenkante 7 verläuft. In Figuren 6a und 6d verlaufen jeweils zwei projizierte obere Seitenkanten 10 parallel, aber verschoben zur benachbarten unteren Seitenkante 7, in Figuren 6b und 6c ist dies jeweils nur eine projizierte obere Seitenkante 10. Auch hier sind vielfältigste Varianten denkbar.

Die Erfindung wurde voranstehend an Ausführungsbeispielen beschrieben. Es versteht sich, dass zahlreiche Änderungen sowie Abwandlungen möglich sind, ohne dass dadurch der der Erfindung zugrundeliegende Erfindungsgedanke verlassen wird.

### Bezugszeichenliste

- 1: Pflasterstein
- 2: Pflastersteinkörper
- 3: unterer Pflastersteinabschnitt
- 4: oberer Pflastersteinabschnitt
- 5: Grenzfläche
- 6: Steinunterseite
- 7: untere Seitenkante
- 8: untere Kontur
- 9: Steinoberseite
- 10: obere Seitenkante
- 11: obere Kontur
- 12: Kernbeton
- 13: Vorsatzbeton
- 14: Flanke
- 15: ebenes Viereck
- 16: schiefes Viereck
- 17: Dreieck
- 18: Schalung
- 19: Hohlraum
- 19.1: Steinkörperabschnitt
- 19.2: Einbringabschnitt
- 20: Stempel
- 21: Pflasterverband
- 22: Fuge
- 23: Umfangsseite
- 24: Abstandselement

- o: spitzer Winkel
- µ: spitzer Winkel
- β: spitzer Winkel
- Ω: spitzer Winkel
- A - A': Schnittlinie
- AE: Auflageebene
- SG, SG', SG": Schnittgerade
- V: Vertikale
- TF: Trittfläche
- TFE: Trittflächenebene

## Patentansprüche

1. Pflasterstein aus Beton (12; 13) in Form eines im Verbund verlegbaren Flächenelementes zur Erstellung eines Flächenbelages, umfassend zumindest einen Pflastersteinkörper (2) mit zumindest einer ebenen Pflastersteinunterseite (6) und einer dieser gegenüberliegenden im Wesentlichen flachen Pflastersteinoberseite (9), wobei die ebene Pflastersteinunterseite (6) im verlegten Zustand sich entlang einer Auflageebene (AE) erstreckt und wobei zumindest die Hälfte der Gesamtoberfläche der Pflastersteinoberseite (9) eine zusammenhängende Trittfläche (TF) ausbildet, die sich entlang einer virtuellen Trittflächenebene (TFE) erstreckt, wobei die Auflageebene (AE) und die virtuelle Trittflächenebene (TFE) einen vorgegebenen, spitzen Winkel (α) zwischen 0,5 und 10 Grad, insbesondere zwischen 2 und 10 Grad einschließen, wobei die Pflastersteinunterseite (6) von vier unteren Seitenkanten (7) begrenzt ist, die eine rechteckige untere Kontur (8) bilden, und die Pflastersteinoberseite (9) von vier oberen Seitenkanten (10) begrenzt ist, die eine viereckige obere Kontur (11) bilden, **dadurch gekennzeichnet, dass** zumindest eine der oberen Seitenkanten (10) derart zur benachbarten unteren Seitenkante (7) verläuft, dass die in untere Kontur (8) projizierte obere Seitenkante (10) der oberen Kontur (11) einen spitzen Winkel (µ) mit der benachbarten unteren Seitenkante (7) der unteren Kontur (11) einschließt.

2. Pflasterstein nach Anspruch 1, **dadurch gekennzeichnet, dass** die sich in der virtuellen Trittflächenebene (TFE) erstreckende Trittfläche (TF) zumindest teilumfänglich nach innen in Richtung einer den Pflasterstein (1) im Wesentlichen zentrisch vertikal auf der Pflastersteinunterseite (6) durchdringenden Vertikalen (V) gerückt ist.

3. Pflasterstein nach Anspruch 1 oder 2, **dadurch gekennzeichnet, dass** die Trittfläche (TF) zumindest teilumfänglich von einem Randabschnitt (RA) eingefasst ist, der die jeweils obere Seitenkante (11) mit der Trittfläche (TF) verbindet.

4. Pflasterstein nach Anspruch 3, **dadurch gekennzeichnet, dass** der Randabschnitt (RA) gegenüber der sich in der virtuellen Trittflächenebene (TFE) erstreckende Trittfläche (TF) abgeschrägt ausgebildet ist.

5. Pflasterstein nach Anspruch 3 oder 4, **dadurch gekennzeichnet, dass** der Randabschnitt (RA) gegenüber der Auflageebene (AE) einen spitzen Winkel (β) zwischen 2 und 45 Grad, bevorzugt zwischen 10 und 25 Grad, einschließt.

6. Pflasterstein nach einem der vorhergehenden Ansprüchen, **dadurch gekennzeichnet, dass** die virtuelle Trittflächenebene (TFE) zwischen 50% und 90%, vorzugsweise in etwa 80% der Gesamtoberfläche der Pflastersteinoberseite (9) einnimmt.

7. Pflasterstein nach einem der vorhergehenden Ansprüchen, **dadurch gekennzeichnet, dass** sich die Auflageebene (AE) und die virtuelle Trittflächenebene (TFE) in ihrer jeweiligen seitlichen Verlängerung des Pflastersteins (1) in einer Schnittgeraden (SG, SG', SG") in einem vorgegebenen, spitzen Winkel (α) zwischen 0,5 und 10 Grad, insbesondere zwischen 2 und 10 Grad schneiden.

8. Pflasterstein nach Anspruch 7, **dadurch gekennzeichnet, dass** die Schnittgerade (SG, SG') parallel zur oberen Seitenkante (10) der oberen Kontur (11) und deren jeweilig benachbarten unteren Seitenkante (7) der unteren Kontur (8) verläuft.

9. Pflasterstein nach Anspruch 7, **dadurch gekennzeichnet, dass** die Schnittgerade (SG, SG") in einem vorgegebenen, spitzen Winkel (Ω) zwischen 1 und 90 Grad zur oberen Seitenkante (10) der oberen Kontur (11) und deren jeweilig benachbarten unteren Seitenkante (7) der unteren Kontur (8) verläuft.

10. Pflasterstein nach einem der vorhergehenden Ansprüchen, **dadurch gekennzeichnet, dass** der untere Pflastersteinabschnitt (3) aus Kernbeton (12) und der obere Pflastersteinabschnitt (4) zumindest in einem oberen Bereich aus Vorsatzbeton (13) gebildet ist

11. Flächenbelag durch im Verbund verlegte Pflastersteine (1), **dadurch gekennzeichnet, dass** zumindest einer der Pflastersteine (1) nach einem der Ansprüche 1 bis 10 ausgebildet ist.

12. Verfahren zum Herstellen eines Pflastersteins (1) aus Beton (12; 13) nach einem der vorhergehenden Ansprüche 1 bis 10, wobei eine Schalung (18) bereitgestellt wird, die einen Hohlraum (19) begrenzt, wobei der Hohlraum (19) einen Steinkörperabschnitt (19.1) umfasst, der dem Pflastersteinkörper (2) des Pflastersteins (1) entspricht, Beton (12; 13) in die Schalung (18) eingebracht wird, der Beton (12; 13) verdichtet und ausgehärtet wird und die Schalung (18) vom Beton (12; 13) entfernt wird, bei dem zumindest die Hälfte der Gesamtoberfläche der Pflastersteinoberseite (9) als zusammenhänge Trittfläche (TF) verdichtet wird, die sich entlang der virtuellen Trittflächenebene (TFE) erstreckt, indem die virtuelle Trittflächenebene (TFE) in dem vorgegebenen, spitzen Winkel (α) zwischen 0,5 und 10 Grad, insbesondere zwischen 2 und 10 Grad zur Auflageebene (AE) hergestellt wird.

## Claims

1. Paving stone made of concrete (12; 13) in the form of a surface element which can be laid in a bond to create a surface covering, comprising at least a paving stone body (2) having at least an even paving stone underside (6) and an opposite substantially flat paving stone top side (9), wherein the even paving stone underside (6) extends along a support plane (AE) when in the laid state, and wherein at least half of the total surface area of the paving stone top side (9) forms a continuous tread surface (TF) extending along a virtual tread surface plane (TFE), wherein the support plane (AE) and the virtual tread surface plane (TFE) form a predefined acute angle (α) of between 0.5 and 10 degrees, in particular between 2 and 10 degrees, wherein the paving stone underside (6) is delimited by four lower side edges (7) which form a rectangular lower contour (8), and the paving stone top side (9) is delimited by four upper side edges (10) which form a quadrilateral upper contour (11),
**characterised in that**
at least one of the upper side edges (10) runs relative to the adjacent lower side edge (7) such that the upper side edge (10) of the upper contour (11) projected into the lower contour (8) forms an acute angle (µ) with the adjacent lower side edge (7) of the lower contour (11).

2. Paving stone according to claim 1,
**characterised in that**
the tread surface (TF) extending in the virtual tread surface plane (TFE) is recessed inwards, at least around part of the perimeter, in the direction of a vertical (V) vertically penetrating the paving stone (1) substantially centrally on the paving stone underside (6).

3. Paving stone according to claim 1 or 2,
**characterised in that**
the tread surface (TF) is enclosed at least around part of the perimeter by an edge section (RA) which connects the respectively upper side edge (11) to the tread surface (TF).

4. Paving stone according to claim 3,
**characterised in that**
the edge section (RA) slopes relative to the tread surface (TF) extending in the virtual tread surface plane (TFE).

5. Paving stone according to claim 3 or 4,
**characterised in that**
the edge section (RA) forms an acute angle (β) of between 2 and 45 degrees, preferably between 10 and 25 degrees, relative to the support plane (AE).

6. Paving stone according to one of the preceding claims,
**characterised in that**
the virtual tread surface plane (TFE) takes up between 50 % and 90 %, preferably approximately 80 % of the total surface area of the paving stone top side (9).

7. Paving stone according to one of the preceding claims,
**characterised in that**
the support plane (AE) and the virtual tread surface plane (TFE), in their respective lateral extension of the paving stone (1) intersect in an intersection line (SG, SG', SG") at a predefined, acute angle (α) of between 0.5 and 10 degrees, in particular between 2 and 10 degrees.

8. Paving stone according to claim 7,
**characterised in that**
the intersection line (SG, SG') runs parallel to the upper side edge (10) of the upper contour (11) and the respectively adjacent lower side edge (7) of the lower contour (8).

9. Paving stone according to claim 7,
**characterised in that**
the intersection line (SG, SG") runs at a predefined, acute angle (Ω) of between 1 and 90 degrees to the upper side edge (10) of the upper contour (11) and the respectively adjacent lower side edge (7) of the lower contour (8).

10. Paving stone according to one of the preceding claims,
**characterised in that**
the lower paving stone section (3) is formed from core concrete (12), and the upper paving stone section (4) is formed from face concrete (13), at least in an upper region.

11. Surface covering made of paving stones (1) laid in a bond, **characterised in that** at least one of the paving stones (1) is designed according to one of claims 1 to 10.

12. Method for producing a paving stone (1) made of concrete (12; 13) according to one of the preceding claims 1 to 10, wherein a formwork (18) is provided, which delimits a cavity (19), wherein the cavity (19) comprises a stone body section (19.1) which corresponds to the paving stone body (2) of the paving stone (1); concrete (12; 13) is introduced into the formwork (18); the concrete (12; 13) is compacted and cured; and the formwork (18) is removed from the concrete (12; 13), in which at least half of the total surface area of the paving stone top side (9) is compacted as a continuous tread surface (TF) extending along the virtual tread surface plane (TFE) by producing the virtual tread surface plane (TFE) at the predefined, acute angle (α) of between 0.5 and 10 degrees, in particular between 2 and 10 degrees, relative to the support plane (AE).

## Revendications

1. Pavé en béton (12 ; 13) présentant la forme d'un élément plat susceptible d'être posé en combinaison, destiné à créer un revêtement de surface, comprenant au moins un corps (2) de pavé, pourvu d'au moins une face inférieure (6) de pavé plane et d'une face supérieure (9) de pavé sensiblement plate, opposée à celle-ci, à l'état posé, la face inférieure (6) de pavé plane s'étendant le long d'un plan d'appui (AE) et au moins la moitié de la surface totale de la face supérieure (9) de pavé constituant une surface praticable (TF) cohérente qui s'étend le long d'un plan (TFE) de surface praticable virtuel, le plan d'appui (AE) et le plan (TFE) de surface praticable virtuel incluant un angle aigu (α) prédéfini, compris entre 0,5 et 10 degrés, notamment entre 2 et 10 degrés, la face inférieure (6) de pavé étant délimitée par quatre arêtes latérales (7) inférieures, qui forment un contour (8) inférieur rectangulaire, et la face supérieure (9) de pavé étant délimitée par quatre arêtes latérales (10) supérieures, qui forment un contour (11) supérieur carré, **caractérisé en ce qu'**au moins l'une des arêtes latérales (10) supérieures s'écoule par rapport à l'arête latérale (7) inférieure voisine de telle sorte, que l'arête latérale (10) supérieure du contour (11) supérieur projetée dans le contour (8) inférieur inclue un angle aigu (µ) avec l'arête latérale (7) inférieure voisine du contour (11) inférieur.

2. Pavé selon la revendication 1, **caractérisé en ce que** la surface praticable (TF) qui s'étend dans le plan (TFE) de surface praticable virtuel est repoussée au moins sur une partie de sa périphérie vers l'intérieur, en direction d'une verticale (V) traversant le pavé (1) sensiblement de manière centrale, à la verticale sur la face inférieure (6) de pavé.

3. Pavé selon la revendication 1 ou 2, **caractérisé en ce que** la surface praticable (TF) est encadrée au moins sur une partie de sa périphérie par une section de bord (RA), qui relie l'arête latérale (11) supérieure respective avec la surface praticable (TF).

4. Pavé selon la revendication 3, **caractérisé en ce que** la section de bord (RA) est conçue en étant chanfreinée par rapport à la surface praticable (TF) qui s'étend dans le plan (TFE) de surface praticable virtuel.

5. Pavé selon la revendication 3 ou 4, **caractérisé en ce que** la section de bord (RA) inclus par rapport au plan d'appui (AE) un angle aigu (β) compris entre 2 et 45 degrés, de préférence entre 10 et 25 degrés.

6. Pavé selon l'une quelconque des revendications précédentes, **caractérisé en ce que** le plan (TFE) de surface praticable virtuel occupe entre 50 % et 90 %, de préférence environ 80 % de la surface totale de la face supérieure (9) de pavé.

7. Pavé selon l'une quelconque des revendications précédentes, **caractérisé en ce que** dans leur prolongement latéral respectif du pavé (1), le plan d'appui (AE) et le plan (TFE) de surface praticable virtuel se recoupent dans une droite d'intersection (SG, SG', SG") sous un angle aigu (α) prédéfini, compris entre 0,5 et 10 degrés, notamment entre 2 et 10 degrés.

8. Pavé selon la revendication 7, **caractérisé en ce que** la droite d'intersection (SG, SG') s'écoule à la parallèle de l'arête latérale (10) supérieure du contour (11) supérieur et de son arête latérale (7) inférieure respectivement voisine du contour (8) inférieur.

9. Pavé selon la revendication 7, **caractérisé en ce que** la droite d'intersection (SG, SG") s'écoule sous un angle aigu (Ω) prédéfini, compris entre 1 et 90 degrés par rapport à l'arête latérale (10) supérieure du contour (11) supérieur et de son arête latérale (7) inférieure respectivement voisine du contour (8) inférieur.

10. Pavé selon l'une quelconque des revendications précédentes, **caractérisé en ce que** la section de pavé (3) inférieure est constituée de béton de coeur (12) et la section de pavé (4) supérieure est constituée au moins dans une zone supérieure de béton de parement (13).

11. Revêtement de surface par des pavés (1) posés en combinaison, **caractérisé en ce qu'**au moins l'un des pavés (1) est conçu selon l'une quelconque des revendications 1 à 10.

12. Procédé, destiné à fabriquer un pavé (1) en béton (12 ; 13) selon l'une quelconque des revendications 1 à 10 précédentes, un coffrage (18) étant mis à disposition qui délimite une cavité (19), la cavité (19) comprenant une section (19.1) de corps de pavé qui correspond au corps (2) de pavé du pavé (1), du béton (12 ; 13) étant introduit dans le coffrage (18), le béton (12 ; 13) étant compacté et solidifié et le coffrage (18) étant retiré du béton (12 ; 13), lors duquel au moins la moitié de la surface totale de la face supérieure (9) de pavé est compactée sous la forme d'une surface praticable (TF) cohérente, qui s'étend le long du plan (TFE) de surface praticable virtuel, en ce que le plan (TFE) de surface praticable virtuel est fabriqué selon l'angle aigu (α) prédéfini, compris entre 0,5 et 10 degrés, notamment entre 2 et 10 degrés par rapport au plan d'appui (AE).
